# EUROPÄISCHE PATENTSCHRIFT

(11) **EP 0 289 824 B1**
(45) Veröffentlichungstag und Bekanntmachung des Hinweises auf die Patenterteilung: **29.01.1992**
(21) Anmeldenummer: 88105935.6
(22) Anmeldetag: 14.04.1988
(51) Int. Cl.: D21H 19/00, D21H 23/34, B05C 11/00

(54) **Einrichtung zum Beschichten einer laufenden Papier- oder Kartonbahn**
Apparatus for coating a moving paper or cardboard web
Appareil de revêtement d'une bande de papier ou carton en mouvement

(30) Priorität: 07.05.1987 DE 3715154; 15.10.1987 DE 3734900
(43) Veröffentlichungstag der Anmeldung: 09.11.1988
(73) Patentinhaber: J.M. Voith GmbH, D-89522 Heidenheim (DE)
(72) Erfinder: Sollinger, Hans-Peter, D-7920 Heidenheim (DE); Bernert, Richard, D-7928 Giengen (DE)

(56) Entgegenhaltungen:
- DE-A- 1 546 312
- DE-A- 3 438 181
- DE-C- 3 336 552
- DE-U- 8 400 325
- GB-A- 2 173 718
- US-A- 4 369 731
- US-A- 4 396 648

## Beschreibung

Die Erfindung betrifft eine einrichtung gemäß dem Oberbegriff des Hauptanspruchs.

Eine solche Vorrichtung ist aus DE-OS 15 46 312 bekanntgeworden. Dabei tritt die Streichmasse durch den Einlaufschlitz in die Egalisierkammer ein und füllt diese dabei restlos aus. Ein Teil der Streichmasse verläßt die Egalisierkammer, an der Papierbahn haftend, auf der Auslaufseiten, nämlich zwischen Rakelelement und Papierbahn. Ein anderer Teil, nämlich der Überschuß, verläßt die Egalisierkammer wiederum auf der Einlaufseite, und zwar im Gegenstrom zu der dort einlaufenden Streichmasse. Im Einlaufspalt sind somit zwei Ströme vorhanden, die in einander entgegengesetzten Richtungen verlaufen.

Diese Gegenströmungen führen stets zu Problemen. Die Qualität des Vorstriches wird nämlich bei dieser Gegenströmung wieder verschlechtert; die Verschlechterung kann durch das Rakelelement meist nicht mehr ausgeglichen werden.

Es gibt zahlreiche andere Lösungen, beispielsweise Düsenauftragswerke mit einer maschinenbreiten Schlitzdüse, aus der ein Streichmassestrahl gegen die Papierbahn austritt. Auch hier wird im Überschuß gearbeitet. Dabei tritt der Überschuß wiederum auf der Einlaufseite der Papierbahn in die Beschichtungszone zwischen den beiden Lippen des Schlitzes ein. Der Überschuß muß auch hier somit wiederum entgegen der Laufrichtung der Papierbahn strömen. Die Folgen sind genauso nachteilig, wie bei der eingangs geschilderten Vorrichtung mit der Egalisierkammer.

Der Erfindung liegt die Aufgabe zugrunde, eine Vorrichtung gemäß dem Gattungsbegriff derart zu gestalten, daß die Nachteile von Strömung und Gegenströmung im Bereich des Einlaufes in die Egalisierkammer vermieden werden.

Diese Aufgabe wird durch die kennzeichnenden Merkmale des Hauptanspruches gelöst.

Die Erfindung ist anhand der Zeichnung näher erläutert. Darin ist im einzelnen folgendes dargestellt:
- Fig. 1: zeigt einen Querschnitt durch die Vorrichtung, in einer Seitenansicht gesehen.
- Fig. 2: zeigt eine zweite Ausführungsform, von der nur die wesentlichen Elemente im Querschnitt gezeigt sind.
- Fig. 3: zeigt den Gegenstand von Fig. 2 in Draufsicht.
- Fig. 4 und Fig. 5: zeigen weitere erfindungsgemäße Ausführungsformen, ebenfalls in Seitenansicht gesehen und ebenfalls im Querschnitt.

Bei der in Fig. 1 dargestellten Ausführungsform umschlingt - wie strichpunktiert angedeutet - eine Papierbahn eine drehbare Stützwalze 1. Die Papierbahn ist mit Streichmasse 18 beschichtet, die an einem hier nicht dargestellten Walzenauftragswerk, enthaltend eine Tauchwalze, aufgetragen wurde. Die Streichmasse 18 wurde hierbei im Überschuß aufgetragen.

Man erkennt ferner eine Egalisierkammer 1, die - in Laufrichtung der Papierbahn gesehen (siehe Pfeil) - einlaufseitig durch eine Vorderwand 4 und auslaufseitig durch eine Rakel 3 begrenzt ist.

An der der Gegenwalze 2 gegenüberliegenden Seite ist die Egalisierkammer 1 durch die Tragwand 29 eines Tragbalkens sowie ein an diesem befestigtes Klemmstück 25 begrenzt. Die Streichklinge 3 wird an dem Klemmstück 25 mittels Klemmhebel 28 festgelegt. Die Vorderwand 4 ist in Richtung des gezeichneten Doppelpfeils verschieblich an der Tragwand 29 gehalten (hier nicht im einzelnen dargestellt).

Wie man sieht, ist die Vorderwand 4 in besonderer Weise gestaltet. Ein Aufsatzteil 6 bildet gegen die Stützwalze 2 einen keilförmigen Einlaufzwickel. Sodann erkennt man in der Vorderwand einen Auslaufkanal 10, der - in Strömungsrichtung gesehen - aus einem Abschnitt 8 von relativ großem Durchflußquerschnitt sowie einem Abschnitt von relativ kleinem Durchflußquerschnitt besteht. Abschnitt 8 enthält eine zylindrischen Drehschieber 7.

Der Drehschieber 7 weist eine Vielzahl von Aussparungen 9 auf, die - in richtung der Längsachse des Drehschiebers 7 gesehen - nebeneinander angeordnet sind. Ebenso sind eine Vielzahl von Auslaufkanälen 10 über die gesamte Maschinenbreite vorgesehen, wie z.B. aus Fig. 3 bezüglich der anderen Variante (Öffnungen 10′) hervorgeht. Dabei kann die Länge des rechteckigen Querschnitts der Auslauföffnungen 10 auch wesentlich größer sein. Es ist theoretisch - bei einer relativ kleinen Maschinenbreite - auch möglich, daß nur ein einziger, schlitzförmiger Auslaufkanal vorgesehen ist, der sich über die gesamte Maschinenbreite erstreckt, sowie andererseits auch eine Vielzahl von Drehschiebern.

Die in den Figuren 2 und 3 veranschaulichte Variante der Erfindung läßt nur deren Vorderwand erkennen, und zwar im Querschnitt (Fig. 2) sowie in Draufsicht von jener Seite her, von welcher die Papierbahn einläuft (Fig. 3).

Hierbei weist die Vorderwand 24 wiederum Auslaufkanäle 20 auf, und zwar eine Vielzahl dieser Kanäle über die gesamte Maschinenbreite verteilt angeordnet. Den Auflaufkanälen 20 ist eine Schieberleiste 15 zugeordnet, die Fenster 16 aufweist. Die Zahl der Fenster 16 ist genau gleich der Zahl der Auslaufkanäle 20. Die Auslaufkanäle lassen sich dadurch mehr oder weniger öffnen, daß die Schieberleiste 15 quer zur Laufrichtung der Papierbahn entsprechend verschoben wird und die Auslaufkanäle mehr oder minder freigibt.

Es tritt nun die in reichlicher Überdosierung aufgetragene Vordosiermenge der Streichmasse 18 durch den an der Warenbahn gebildeten Spalt 14 in die Egalisierkammer 1 ein. Die von der Rakel 3 abgestrichene, überschüssige Streichmasse strömt durch die Auslaufkanäle 10 bzw. 20 aus der Egalisierkammer 1 wieder heraus und wird einer Auffangwanne zugeführt. Vorzugsweise kann die Kammer auch durch nachgiebige Seitenwände 22 an den Rändern der Warenbahn abgeschlossen sein. Es wird nun ein Spalt mit geringer Spaltweite 14 durch Verschiebung der Vorderwand 4 eingestellt. Der Drehschieber 7 bzw. der Drosselschieber 15 wird dann so eingestellt, daß die überschüssige Streichmasse nur durch die Auslaufkanäle 10 bzw. 20, aber nicht oder nicht in nennenswertem Maße durch den Spalt 14 aus der Egalisierkammer 1 austritt. Hierdurch ergeben sich im Bereich der Warenbahn die gleichmäßigsten Strömungsverhältnisse in der Egalisierkammer 1 einschließlich Spalt 14 und ein einwandfreier Strich ohne Schlieren, Bildung von Apfelsinenhaut, Filmsplitting oder ähnlichem.

Die in Fig. 4 dargestellte Variante entspricht in ihrem Aufbau im wesentlichen jener in Fig. 1 dargestellten bis auf den einzigen Unterschied, daß sich der Schieber 7 und die Auslaufkanäle 40 der Egalisierkammer 21 nicht in der Vorderwand 26 befinden, sondern in der die Rakel 3 tragenden Rückwand 12.

Bei der in Fig. 5 dargestellten Ausführungsform befinden sich die Auslaufkanäle 50 in der unteren, d.h. von der Gegenwalze 2 bzw. Warenbahn entfernten Wand 49 der Egalisierkammer 31. Der Drehschieber 7 ist dabei zwischen einer Klemmleiste 48 und einem über die untere Wand 49 hinausragenden Teil der Vorderwand 34 eingeklemmt.

Vorzugsweise wird die Egalisierkammer durch seitliche Stauwände oder Dichtungswände 17, 27, 37 geschlossen. Es ist nicht nötig, daß diese Wände auf der Bahn bzw. der Gegenwalze anliegen (dann müßten sie aus weichem Werkstoff ausgebildet sein, der nachgiebig ist), denn es genügt, daß ein geringer Spalt von 1 bis 2 mm zur der Gegenwalze bzw. Warenbahn 2 besteht. Diese Stauwände werden vorzugsweise in Halteeinrichtungen, die in Form von Fortsätzen 33 der Wände der Egalisierkammer gebildet sind, gehalten. Man kann sie somit auswechseln und den verschiedenen Positionen der Egalisierkammer anpassen. Dies ist insbesondere in den Einzelheiten in Figur 3 dargestellt.

## Patentansprüche

1. Einrichtung zum Beschichten einer laufenden Papier- oder Kartonbahn, die eine drehbare Stützwalze umschlingt, mit einer Vorbeschichtung zum Auftragen von Streichmasse im Überschuß, einer Egalisierkammer, die einlaufseitig eine Wand aufweist, die ihrerseits einen Einlaufschlitz an der und gegen die beschichtete Bahn freiläßt, und die auslaufseitig ein Rakelelement aufweist, dadurch gekennzeichnet, daß die Egalisierkammer (1, 21, 31) eine oder mehrere Auslaufkanäle (10, 20, 40, 50) aufweist, und daß den Auslaufkanälen (10, 20, 40, 50) Drosselorgane (7, 15) zum Steuern von Menge und/oder Druck der austretenden Streichmasse zugeordnet sind.

2. Einrichtung nach Anspruch 1, gekennzeichnet durch Ausflaufkanäle (8, 10; 20) in der gleichen Wand (6), die den Einlaufschlitz (14) bildet.

3. Einrichtung nach Anspruch 1, dadurch gekennzeichnet, daß sich die Auslaufkanäle (40, 50) in wenigstens einer jener anderen Wände der Egalisierkammer (21, 31) als der einlaufseitigen Wand (24, 26, 34) befinden.

4. Einrichtung nach einem der Ansprüche 1 bis 3, dadurch gekennzeichnet, daß die Drosselorgane (7, 15) innerhalb der betreffenden Wände (7, 15) angeordnet oder baulich diesen unmittelbar zugeordnet sind.

5. Einrichtung nach einem der Ansprüche 1 bis 4, dadurch gekennzeichnet, daß als Drosselorgane ein oder mehrere Schieber (15) oder Drehschieber (7) vorgesehen sind.

6. Einrichtung nach einem der Ansprüche 1 bis 5, gekennzeichnet durch seitliche Stauwände (17, 27 37), die die Egalisierkammer (1, 21, 31) in axialer, also auch axialer Richtung der Stützwalze begrenzen.

7. Einrichtung nach einem der Ansprüche 1 bis 6, gekennzeichnet durch Dichtungswände (17, 27, 37), die die Egalisierkammer (1, 21, 31) in axialer, also auch axialer Richtung der Stützwalze begrenzen.

## Claims

1. Device for the coating of a running paper or board web, which wraps a rotating supporting roll, with a precoating for the application of coating colour in excess, a levelling chamber, which has a wall on the inlet side, which in turn releases an inlet slot at the and against the coated web, and which has a metering element at the outlet side, characterized in that the levelling chamber (1, 21,31) has one or more outlet channels (10, 20, 40, 50), and that the outlet channels (10, 20, 40, 50) process throttling elements (7, 15) for the control of the flow rate and/or pressure of the exiting coating colour.

2. Device according to claim 1, characterized by outlet channels (8, 10, 20) in the same wall (6), which forms the inlet slot (14).

3. Device according to claim 1, characterized in that the outlet channels (40, 50) are located in at least one of the other walls of the levelling chamber (21, 31) than the inlet-side wall (24, 26, 34).

4. Device according to one of claims 1 to 3, characterized in that the throttling elements (7, 15) are arranged inside the concerned walls (7, 15) or constructionally and directly allocated to these.

5. Device according to one of claims 1 to 4, characterized in that one or several gate valves (15) or rotary valves (7) are provided as throttling elements.

6. Device according to one of claims 1 to 5, characterized by lateral baffle walls (17, 27, 37), which bound the levelling chamber (1, 21, 31) in axial, i.e., also axial direction of the backing roll.

7. Device according to one of claims 1 to 6, characterized by sealing walls (17, 27, 37) which limit the levelling chamber (1, 21, 31) in axial, i.e., also in axial direction of the supporting roll.

## Revendications

1. Dispositif de couchage d'une nappe continue de papier ou de carton qui s'enroule sur un rouleau d'appui rotatif, ce dispositif comprenant des moyens de précouchage, permettant d'appliquer en excès une masse de couchage, et une chambre d'égalisation qui comprend, du côté de l'entrée, une paroi qui laisse elle-même subsister une fente d'entrée sur la nappe couchée et vis-à-vis de cette dernière et, du côté de la sortie, un élément formant lame, caractérisé en ce que la chambre d'égalisation (1, 21, 31) comporte un ou plusieurs conduits de sortie (10, 20, 40, 50) et en ce qu'à ces conduits de sortie (10, 20, 40, 50), il est associé des organes d'étranglement (7, 15) permettant de régler la quantité et/ou la pression de la masse de couchage qui sort.

2. Dispositif suivant la revendication 1, caractérisé en ce que les conduits de sortie (8, 10 ; 20) sont réalisés dans la même paroi (6) que la fente d'entrée (14).

3. Dispositif suivant la revendication 1, caractérisé en ce que les conduits de sortie (40, 50) se trouvent dans au moins l'une des parois de la chambre d'égalisation (21, 31) autres que la paroi (24, 26, 34) située du côté de l'entrée.

4. Dispositif suivant l'une des revendications 1 à 3, caractérisé en ce que les organes d'étranglement (7, 15) sont disposés à l'intérieur des parois considérées (7, 15) ou sont associés structurellement directement à ces dernières.

5. Dispositif suivant l'une des revendications 1 à 4, caractérisé en ce qu'en tant qu'organes d'étranglement, il est prévu un ou plusieurs tiroirs (15) ou tiroirs rotatifs (7).

6. Dispositif suivant l'une des revendications 1 à 5, caractérisé par des parois latérales de retenue (17, 27, 37) qui délimitent la chambre d'égalisation (1, 21, 31) suivant la direction axiale, c'est-à-dire aussi suivant la direction axiale du rouleau d'appui.

7. Dispositif suivant l'une des revendications 1 à 6, caractérisé par des parois d'étanchéité (17, 27, 37) qui délimitent la chambre d'égalisation (1, 21, 31) suivant la direction axiale, c'est-à-dire aussi suivant la direction axiale du rouleau d'appui.
